# FASCICULE DE BREVET EUROPEEN

(11) **EP 1 091 161 B1**
(45) Date de publication et mention de la délivrance du brevet: **01.02.2006**
(21) Numéro de dépôt: 00402638.1
(22) Date de dépôt: 22.09.2000
(51) Int. Cl.: F16M 11/04, F16M 13/00, F17C 13/08

(54) **Structure de support et de positionnement de bouteilles de gaz**
Halte- und Abstellvorrichtung für Gasflaschen
Support and positioning structure for gas cylinders

(30) Priorité: 07.10.1999 FR 9912497
(43) Date de publication de la demande: 11.04.2001
(73) Titulaire: L'air Liquide, S.A. à Directoire et Conseil de Surveillance pour l'Etude et l'Exploitation des Procédés Georges Claude, 75321 Paris Cedex 07 (FR)
(72) Inventeur: Mc Cord, Anthony, 75321 Paris Cedex 07 (FR); Quentin, Francois, 75321 Paris Cedex 07 (FR)
(74) Mandataire: Pittis, Olivier

(56) Documents cités:
- WO-A-91/18637
- FR-A- 2 570 339
- US-A- 5 210 901
- US-A- 5 853 154

## Description

La présente invention concerne les structures de support et de positionnement de bouteilles de gaz, notamment les grandes bouteilles de gaz industriels de type B40 ou B50.

Les bouteilles de gaz sont généralement entreposées, temporairement ou pour un certain temps, en étant posées verticalement sur leur embase après avoir été routées en leur lieu de positionnement approximatif. L'enlèvement de ces grandes bouteilles impose d'exercer sur leur chapeau un effort de traction Important pour décoller une extrémité de l'embase de la surface support et permettre le roulage de la bouteille.

Le document FR-A-2 570 339 décrit un diable extensible, notamment pour le transport de bouteilles de gaz.

La présente invention a pour objet de proposer une structure de support et de positionnement de bouteilles de gaz garantissant un positionnement in situ correct et reproductible des bouteilles et facilitant grandement leur manipulation, tant à la pose qu'à la dépose.

Pour ce faire, l'invention propose une structure de support et de positionnement selon la revendication 1.

Selon d'autres caractéristiques de l'invention :
- rextension de la surface indinée depuis la butée est inférieure au diamètre de la bouteille, et typiquement supérieure au rayon de la bouteille
- le berceau a une forme en V ou en C ouvert vers l'extérieur.

D'autres caractéristiques et avantages de l'invention ressortiront de la description suivante de modes de réalisation, donnés à titre illustratif mais nullement limitatif, faite en relation avec les dessins annexés, sur lesquels :
- la figure 1 est une vue schématique en élévation d'un mode de réalisation d'une structure de support et de positionnement de bouteilles de gaz selon l'invention; et
- la figure 2 est une vue en coupe partielle suivant le plan de coupe II-II de la figure 1.

Dans le mode de réalisation représenté à titre d'exemple sur les figures, la structure de support et de positionnement comprend essentiellement une embase 1 montée sur une surface de base 2 et un berceau supérieur 3 monté, à l'aplomb de l'embase 1, sur une structure verticale 4 à laquelle est également reliée la surface de base 2. La distance verticale entre le berceau 3 et la base 1 correspond à plus de 75% de la hauteur de la bouteille 7, typiquement entre 80 et 120 cm selon les modèles de bouteilles standard de gaz industriel.

Selon un aspect de l'invention, l'embase 1 forme une surface support 5 inclinée par rapport à l'horizontale d'un angle α ouvrant dans la direction opposée à la structure 4 et compris typiquement entre 5 et 10 degrés. La surface 5 se raccorde, à sa partie basse, du côté de la surface 4, à une butée 6 faisant légèrement saillie vers le haut. La surface support 5 s'étend vers l'avant, à partir de la butée 6, d'une distance inférieure au diamètre nominal d'une bouteille 7 et supérieure à un demi-diamètre de cette bouteille, soit typiquement entre 10 et 25 cm.

Le berceau 3 présente avantageusement, en vue de dessus, comme on le voit sur la figure 2, une configuration en forme de V ou de C ouvert vers l'extérieur, en l'occurrence vers l'avant vis-à-vis de la structure support 4, définissant ainsi un volume intérieur 8 de réception d'une partie supérieure d'un corps de bouteille. Ce volume 8 forme intérieurement au moins une surface ou une arête 9 arrière d'appui pour une génératrice du corps de bouteille 7. Cette surface d'appui 9 est décalée, vers la structure 4, de façon que, comme représenté sur la figure 1, la bouteille 7 en position dans la structure de support et de positionnement soit inclinée par rapport à la verticale du même angle α que la surface support 5 par rapport à l'horizontale, c'est-à-dire que la surface 9 se situe dans le plan vertical incliné de la butée 6, ou tangente à ce plan.

Avec l'agencement selon l'invention, l'embase 5 forme un léger échelon avant de hauteur h, n'excédant typiquement pas 4 cm, qui ne gêne pas la mise en place sur l'embase 1 de la bouteille roulée jusqu'à son emplacement de stockage. Une fois positionnée sur la surface 5, la bouteille est inclinée en direction vers la surface 4. Sa base vient automatiquement en butée contre la butée 6 et sa partie supérieure vient se loger dans le berceau 3 dans une position, dans l'espace, fixe et parfaitement déterminée par le berceau, sans risque de basculement. Ce positionnement correct imposé trouve un intérêt particulier dans les installations de stockage et distribution de bouteilles comprenant des moyens optiques ou électromagnétiques d'identification des bouteilles individuelles entreposées et/ou des systèmes de rétention déverrouillables des bouteilles. En variante, la butée 6 peut être constituée par la partie arrière d'un berceau en C ou en D ouvrant vers l'ayant à la façon du berceau supérieur 3.

Selon un aspect de l'invention, l'existence de l'échelon de hauteur h et du positionnement en porte à faux de la base de la bouteille par rapport à la surface 5 permet très aisément, avec un faible effort de traction, de basculer la bouteille 7 verticalement pour l'extraire du berceau 3 et la déplacer vers un autre lieu.

L'embase 1 peut être constituée d'un bloc métallique usiné ou matricé pour constituer le dièdre 5,6. Avantageusement, comme représenté sur la figure 1, l'embase 1 est réalisée par mise en forme d'une tôle métallique fixée à ses extrémités, de part et d'autre du dièdre 5,6, sur la base 2. De façon analogue, le berceau 3 peut être réalisé en tout ou partie en tôle pliée.

La structure de support et de positionnement selon l'invention peut être une structure individuelle pour une seule bouteille, transportable et positionnée en un lieu quelconque. Avantageusement, elle peut être dupliquée pour constituer un râtelier avec de multiples paires adjacentes de berceaux et d'embases montées sur une structure support métallique 4,2 commune, éventuellement associées ou liées à une paroi d'un local de stockage et distribution de bouteilles de gaz à accès libre ou contrôlé. Dans ce cas, la structure verticale est constituée avantageusement par un des murs du local, et l'embase 1 constituée d'un profilé s'étendant latéralement, parallèlement au mur et fixé en position sur le plancher du local, formant la surface de base 2.

## Revendications

1. Structure de support et positionnement de bouteille de gaz, comprenant une embase (1) et un berceau supérieur (3), l'embase (1) formant une surface support (5) inclinée (α) par rapport à l'horizontale et se raccordant à une butée (6) formant saillie vers le haut, la structure étant **caractérisée par** une surface de base (2) sur laquelle est montée l'embase (1).

2. Structure selon la revendication 1, **caractérisée en ce que** l'extension de la surface support inclinée (5) depuis la butée (6) est inférieure au diamètre de la bouteille (7).

3. Structure selon la revendication 2, **caractérisée en ce que** l'extension de la surface support inclinée (5) depuis la butée (6) est supérieure au rayon de la bouteille (7).

4. Structure selon l'une des revendications précédentes, **caractérisée en ce que** la butée (6) et la surface support inclinée (5) sont constituées par une tôle métallique pliée pour former un dièdre.

5. Structure selon l'une des revendications 1 à 4, **caractérisée en ce que** le berceau (3) a une forme en V ou C ouvert vers l'extérieur.

6. Structure selon la revendication 5, **caractérisée en ce que** le berceau a au moins une surface d'appui (9) inclinée par rapport à la verticale.

7. Structure selon l'une des revendications précédentes, **caractérisée en ce qu'**elle est transportable.

8. Structure selon l'une des revendications précédentes, **caractérisée en ce que**lle comprend au moins deux paires adjacentes de berceaux (9) et embases (1).

9. Structure selon l'une des revendications précédentes, **caractérisée en ce qu'**elle est fixée contre une paroi d'un local.

## Patentansprüche

1. Halte- und Abstellvorrichtung für Gasflaschen, umfassend einen Sockel (1) und einen oberen Träger (3), wobei der Sockel (1) eine in Bezug auf die Horizontale geneigte (α) Stützfläche (5) bildet, die sich an einen nach oben vorspringenden Anschlag (6) anschließt, wobei die Struktur durch eine Basisfläche (2), auf der der Sockel (1) befestigt ist, **gekennzeichnet** ist.

2. Vorrichtung nach Anspruch 1, **dadurch gekennzeichnet, dass** die Ausdehnung der geneigten Stützfläche (5) vom Anschlag (6) kleiner als der Durchmesser der Flasche (7) ist.

3. Vorrichtung nach Anspruch 2, **dadurch gekennzeichnet, dass** die Ausdehnung der geneigten Stützfläche (5) vom Anschlag (6) größer als der Radius der Flasche (7) ist.

4. Vorrichtung nach einem der vorhergehenden Ansprüche, **dadurch gekennzeichnet, dass** der Anschlag (6) und die geneigte Stützfläche (5) von einem gefalzten Metallblech, das einen Dieder bildet, dargestellt werden.

5. Vorrichtung nach einem der Ansprüche 1 bis 4, **dadurch gekennzeichnet, dass** der Träger (3) eine nach außen offene V- oder C-Form hat.

6. Vorrichtung nach Anspruch 5, **dadurch gekennzeichnet, dass** der Träger mindestens eine Stützfläche (9) aufweist, die in Bezug zur Vertikalen geneigt ist.

7. Vorrichtung nach einem der vorhergehenden Ansprüche, **dadurch gekennzeichnet, dass** sie transportierbar ist.

8. Vorrichtung nach einem der vorhergehenden Ansprüche, **dadurch gekennzeichnet, dass** sie mindestens zwei aneinander grenzende Paare von Trägern (9) und Sockeln (1) umfasst.

9. Vorrichtung nach einem der vorhergehenden Ansprüche, **dadurch gekennzeichnet, dass** sie an einer Wand einer Räumlichkeit befestigt ist.

## Claims

1. Gas bottle support and positioning structure, comprising a base (1) and a top cradle (3), the base (1) forming a support surface (5) inclined (α) relative to the horizontal and connecting with an abutment (6) forming a protrusion in the upwards direction, the structure being **characterized by** a basic surface (2) on which the base (1) is mounted.

2. Structure according to Claim 1, **characterized in that** the extension of the inclined support surface (5) from the abutment (6) is less than the diameter of the bottle (7).

3. Structure according to Claim 2, **characterized in that** the extension of the inclined support surface (5) from the abutment (6) is greater than the radius of the bottle (7).

4. Structure according to one of the preceding claims, **characterized in that** the abutment (6) and the inclined support surface (5) consist of a metal sheet folded to form a dihedron.

5. Structure according to one of Claims 1 to 4, **characterized in that** the cradle (3) has a V or C shape opening outwards.

6. Structure according to Claim 5, **characterized in that** the cradle has at least one bearing surface (9) inclined relative to the vertical.

7. Structure according to one of the preceding claims, **characterized in that** it is transportable.

8. Structure according to one of the preceding claims, **characterized in that** it comprises at least two adjacent pairs of cradles (9) and bases (1).

9. Structure according to one of the preceding claims, **characterized in that** it is fixed against a wall of a room.
